# EUROPÄISCHE PATENTSCHRIFT

(11) **EP 3 339 536 B1**
(45) Veröffentlichungstag und Bekanntmachung des Hinweises auf die Patenterteilung: **31.01.2024**
(21) Anmeldenummer: 16205434.0
(22) Anmeldetag: 20.12.2016
(51) Int. Cl.: E04H 4/04, E04H 4/12, E04H 4/16

(54) **SCHWIMMBECKEN MIT AUSGELAGERTEM BODEN-ZUFUHRKANAL**
SWIMMING POOL WITH EXTERNAL FLOOR SUPPLY CHANNEL
BASSIN DE NATATION COMPRENANT UN CANAL D'ALIMENTATION DÉLOCALISÉ DANS LE SOL

(43) Veröffentlichungstag der Anmeldung: 27.06.2018
(73) Patentinhaber: Bodan Schwimmbadbau GmbH & Co. KG, 88079 Kressbronn (DE)
(72) Erfinder: DITTMANN, Robert, 88079 Kressbronn (DE)
(74) Vertreter: Otten, Roth, Dobler & Partner mbB Patentanwälte

(56) Entgegenhaltungen:
- DE-A1- 2 424 775
- FR-A1- 2 647 672
- US-A- 4 324 009

## Beschreibung

Die vorliegende Erfindung betrifft ein Schwimmbecken oder dgl. mit ausgelagertem Boden-Zufuhrkanal, einen Zufuhrkanal und ein Verfahren zur Herstellung oder Umrüstung eines Schwimmbeckens oder dgl., gemäß der Ansprüche 1, 2, 10 und 12.

### Stand der Technik

Das in Schwimm-, Tauch-, Sprungbecken und/oder dgl. vorgehaltene Wasser muss aus Gesundheits- und Hygienegründen ständig aufbereitet werden. Hierzu wird dem betreffenden Becken in üblicher Weise, zumindest von Zeit zu Zeit, Frischwasser und/oder Wasseraufbereitungsmittel über ein entsprechendes Versorgungssystem zugeführt. Bspw. mittels am Boden des Beckens ausgebildeten und/oder in diesen integrierten Zufuhrelementen.

Z. B. offenbart hierzu die DE 29 12 336 C2 eine Vorrichtung aus über die Beckensohle eines Schwimmbeckens oder dgl. verteilten Einströmöffnungen, welche durch in Einbaukörpern angeordnete Einströmplatten zur Verteilung und Lenkung des Wassers abgedeckt sind. Die DE 93 15 168 U1 offenbart einen mit dem übrigen Beckenboden in einer Ebene liegenden Deckel eines Bodeneinströmkanals eines Schwimmbeckens, welcher mehrere über die Länge verteilt zueinander beabstandet angeordnete Öffnungen mit darin eingesetzten Einsatzkörpern für den Wasserzulauf aufweist.

Die EP 0 394 217 B1 offenbart einen Einströmdeckel für Frischwasser bzw. Chemikalien in Schwimmbeckenanlagen, welcher so angeordnet ist, dass er einen im Beckenboden eingelassenen Einströmkanal mit dem Bodenniveau des Schwimmbeckens fluchtend abdeckt.

Als nachteilig an diesem Stand der Technik wird einerseits empfunden, dass diese Abdeckelemente während der Betriebszeit der betreffenden Becken aus ihrer betriebsgemäß vorgesehenen Position versetzt oder gar entfernt werden können, sodass zum einen eine Verletzungsgefahr für Personen und zum anderen eine Beschädigungsgefahr für Geräte auftreten kann, insbesondere bei deren Einsatz in befülltem Becken. Zum anderen bilden zwischen diesen Abdeckelementen und ihnen zugeordneten Strukturen und/oder dem Beckenboden auftretende Vertiefungen, Schlitze, Ritzen und dgl., die Sammel- und/oder Fangstellen für alle möglichen Gegenstände und Schmutz, wie z. B. Haare, Haarnadeln, Münzen und dgl. mehr darstellen. Im Weiteren können auch erforderliche Dichtungen, Schrauben etc. als Verschleißteile zusätzliche Gefahren- und Beschädigungsquellen darstellen. Z.B. bzgl. Korrosion durch die Generierung von Kriechströmen und die Bildung von Potentialen zwischen Deckeln und dem Becken als galvanisch wirkende Elemente.

Je nach Größe und fester Verhakung können auch solche "gefangene" Gegenstände zumindest die ordnungsgemäße Zufuhr von Frischwasser und/oder Wasseraufbereitungsmitteln stören und/oder den Einsatz von Geräten und/oder auch eine Beschädigungsgefahr für solche Geräte darstellen. Insbesondere bei aus nicht rostendem Material, bspw. Edelstahl gefertigten Schwimmbecken können die Metalle verfangener Münzen, Haarnadeln oder dgl. die Entstehung von das Beckenmaterial schädigender Kontaktkorrosion verursachen.

Aus dem Stand der Technik offenbart die DE 24 24 775 Beckenkonstruktionen für Schwimmbäder, bei denen zur Behebung von dehnungs- und strömungstechnischen Problemen Teile der Konstruktionselemente, vorzugsweise die Randteile, gleichzeitig als Wasserführungssystem ausgebildet sind, und weiters Dehnungen der Beckenelemente aufnehmend. Die Wand- und Bodenelemente erhalten Verbindungsteile an ihren Rändern, die von der Beckeninnenseite zugänglich bleiben.

Zusätzlich werden zum einen Sicken, Rillen oder Wulste in den Bodenbereich eingeformt, die temperaturbedingte Dehnungsspannungen aus den benachbarten Flächenbereichen aufnehmen können. Zum anderen werden Kanalabdeckungen aus elastischem Material, wie Hart-PVC und Ähnlichem, für im Beckenboden versenkt angeordnete Bodeneinströmkanäle mit durchlaufend hakenförmigen Ankerlaschen beschrieben, die so in Nuten des Kanalprofils eingreifen, dass sie Plus- und Minustoleranzen in der Weite des Kanals aufnehmen. Wobei der Wasserdruck im Kanal bewirken soll, dass die Ankerlaschen zusätzlich an das Kanalprofil angedrückt werden, wodurch eine sichere Verankerung gewährleistet sei.

An den Kanaldeckeln sind separat ausgebildete Ausströmdüsen in dafür vorgesehenen Bohrungen eingesetzt. Sie sind an den Kanaldeckeln durch Kleben oder mittels elastisch verformbarer Klammern befestigt. In einer nicht näher erläuterten Ausführungsform ist ein übliches Rundrohr gezeigt, auf dem ein dünnwandiger Beckenboden durch eine Lochschweißung befestigt ist. Eine solche Lochschweißung an einem Rundrohr ist jedoch beim Schwimmbeckenbau realistisch nicht herstellbar. Im Mittelpunkt der Lochschweißung können Ausströmöffnungen oder Ausströmdüsen eingebaut werden.

Die US 4,324,009 offenbart ein Schwimmbecken mit einer, auf dessen Boden entfernbar angeordneten Wasserzufuhrleitung. Diese ist ihrerseits an der Oberseite mit abnehmbaren Platten abgedeckt, um für Demontagezwecke einen Zugang zu deren Ankerbolzen zu ermöglichen.

Die FR 2 647 672 offenbart einen Schwimmbeckenaufbau für Hydrotherapie mit einem im Beckenboden ausgebildeten, zum Inneren des Beckens hin offenen und mit einem herausnehmbaren Gitterrost abgedeckten Graben. Auf dem Boden des Grabens sind Fluidleitungen mit Perforationen zur Einbringung von Luftblasen in den Graben und anschließend in das Becken angeordnet.

Aufgabe der vorliegenden Erfindung ist es, diese Nachteile zu eliminieren, zumindest zu minimieren.

Gelöst wird diese Aufgabe ausgehend von den Oberbegriffen der Ansprüche 1, 2, 10 und 12 durch deren kennzeichnende Merkmale. In den abhängigen Ansprüchen sind vorteilhafte und zweckmäßige Weiterbildungen angegeben.

Dementsprechend betrifft die vorliegende Erfindung gemäß einer ersten Ausführungsform ein Schwimmbecken oder dgl. gemäß Anspruch 1.

Vorzugsweise sind die Einströmöffnungen als Durchlässe in der betreffenden Wand ausgebildet. Z. B. in der Form von Stanzungen, Bohrungen, Ausschnitten und/oder dgl. mehr.

Durch die Integration der Einströmöffnungen in das betreffende Wandmaterial der Bodenwand, des Zufuhrkanals oder eines Schwimmbecken-Elementes kann die Schwimmbeckenboden-Oberfläche von jeglichen Abdeckungen, insbesondere Kanalabdeckungen und/oder diesbezüglichen Zubehörelementen und dgl. sowie damit einhergehenden Vertiefungen, Schlitzen, Nuten und dgl. freigehalten werden. Insbesondere auch frei von nicht fixierten Teilen. Das bewirkt eine Eliminierung der Möglichkeit von Deplatzierungen solcher Teile und/oder des Verfangens von Gegenständen darin, und der damit einhergehenden Gefahren für Personen und Geräte.

Gemäß einer zweiten Ausführungsform betrifft die vorliegende Erfindung ein Schwimmbecken oder dgl., gemäß Anspruch 2.

Auch hierdurch kann der Boden des Schwimmbeckens frei von Abdeckungen und/oder diesbezüglichen Zubehörelementen und dgl. sowie damit einhergehenden Vertiefungen, Schlitzen, Nuten und dgl. gehalten werden, insbesondere auch frei von nicht fixierten Teilen. Was ebenfalls eine Eliminierung der Möglichkeit von Deplatzierungen solcher Teile bewirkt, und/oder des Verfangens von Gegenständen darin, und der damit einhergehenden Gefahren für Personen und Geräte.

Insbesondere bieten diese beiden Ausführungsformen in technisch vorteilhafter Weise die Möglichkeit, den Zufuhrkanal separat vom Schwimmbecken-Grundkörper auszubilden, und insbesondere außerhalb des Schwimmbeckeninnenraums anzuordnen. Damit kann die Schwimmbecken innenseitige Oberfläche des Schwimmbeckenbodens im Wesentlichen benutzer- und gerätefreundlich glatt und eben ausgebildet werden.

In einer bevorzugten Weiterbildung kann im Grundkörper der Bodenwand mindestens eine Öffnung vorgesehen sein. Insbesondere für die Integration der abdeckungsfrei ausgebildeten Einströmöffnungen und/oder für die Ausbildung der vom Zufuhrkanal gebildeten Teilfläche des Schwimmbeckenbodens.

Die Öffnung in der Bodenwand ermöglicht somit einen Zugang in das Innere des Schwimmbeckens von außen her und eine vom Schwimmbecken-Grundkörper separate Bereitstellung der erforderlichen Versorgungsmittel, wie z. B. des Zufuhrkanals. Dies wiederum erleichtert und vereinfacht dessen Herstellung und Handhabung.

In weiter vorteilhafter Weise kann das Schwimmbecken so ausgestaltet sein, dass der Zufuhrkanal materialbündig mit der Bodenwand verbunden ist.

D.h., die Materialien der beiden Elemente liegen aneinander an. Hierzu kann der Zufuhrkanal z. B. mit seiner äußeren Oberfläche an der Unterseite der Beckenwand anliegend befestigt werden, so dass im Verbindungsquerschnitt ein Höhenversatz im Ausmaß der Materialstärke der Bodenwand auftritt. Dieser Höhenversatz kann durch entsprechende Maßnahmen, z. B. im Hinblick auf eine Glättung des Schwimmbeckenbodens, verlaufend ausgebildet werden. Bspw. durch eine Kantenabschrägung und/oder durch eine entsprechend ausgebildete Verbindung der beiden Materialien, z. B. mittels einer die Höhendifferenz mit einer schrägen Oberfläche auffüllenden Schweißnaht. Das hat den Vorteil, dass der Zufuhrkanal eine größere Breite aufweisen kann, als die von ihm zu verschließende Öffnung in der Bodenwand, was eine von der Breite der Öffnung in der Bodenwand unabhängige Anpassung des Gesamtquerschnittes des Zufuhrkanals an die erforderliche Fördermenge an Frischwasser ermöglicht.

Alternativ kann der Zufuhrkanal z. B. auch in die in der Bodenwand ausgebildete Öffnung eingesetzt und, vorzugsweise plan mit der Schwimmbecken innenseitigen Oberfläche der Bodenwand, mit dieser verbunden werden. Dies hat den Vorteil, dass der Schwimmbeckenboden vollkommen glatt ausgebildet werden kann.

Durch beide Maßnahmen können jegliche Ausbildung von Vorsprünge und/oder Vertiefungen, Spalten, Aussparungen und dgl. verhindert werden, was wiederum in vorteilhafter Weise eine Eliminierung der diesbezüglichen Gefahren von Verletzungen Badender, von Verhakungen und/oder Verklemmungen von Gegenständen und/oder Geräten, insbesondere Reinigungsgeräten und deren Beschädigung bewirkt.

Besonders vorteilhaft kann der Zufuhrkanal ein separat von der Bodenwand ausgebildeter Hohlkörper sein.

Dadurch kann dieser bei der Herstellung einfacher gehandhabt, bearbeitet und vergütet werden. Insbesondere kann dadurch sein strömungsführender Innenbereich bezüglich einer bestmöglich glatten Oberfläche zur Vermeidung von Verwirbelungen und/oder Schwebstoffe fangenden Oberflächenunebenheiten oder Oberflächenrauheiten aufbereitet werden. Insbesondere ist es durch die Vermeidung von in der Strömungsführung angeordneten Abdeckungen, wie z. B. in der Form von Deckeln, möglich, den Strömungsbereich ohne jegliche Kantungen auszubilden. Wie z. B. gegenüber einer Deckelfläche abgekantete Ränder, die einerseits zur Versteifung und/oder Abstützung der betreffenden Elemente am Schwimmbeckenboden und/oder in Bodenausnehmungen dienen, aber andererseits einen massiven Strömungswiderstand in der Wasserführung mit allen entsprechend einhergehenden Nachteilen darstellen würden. Auch die Ausbildung der Einlassöffnungen, die auch als Düsen bezeichnet werden, kann damit einfacher und wirtschaftlicher von statten gehen. Insbesondere ist es dadurch möglich, diese in definierter Öffnungsgröße zu stanzen.

Ein weiterer Vorteil ist die Möglichkeit der Bereitstellung einer ebenen Auflagefläche für die Bodenwand bzw. das Bodenblech des Schwimmbeckens. Insbesondere in Stoßbereichen zweier miteinander zu verbindender Bodenwände bzw. Bodenbleche. Besonders bevorzugt kann dabei im Stoßbereich zu verbindender Bodenwandteile bzw. Bodenblechteile die wenigstens eine Öffnung, bevorzugt jedoch mehrere Öffnungen, im Grundkörper ausgebildet sein. Dadurch kann beim Verbinden der beiden Bodenwände, insbesondere durch Verschweißen, gleichzeitig auch die entsprechende Verbindung mit dem Zufuhrkanal bewerkstelligt werden. In einem einzigen Arbeitsschritt.

Im Weiteren können durch diese abdeckungs- und vertiefungsfreie Ausbildung des Zufuhrkanals auch im Hinblick auf Strömungsverhalten, Schmutzfang und/oder Korrosionsanfälligkeit negative Auswirkungen vermieden werden.

Im Weiteren ist es sowohl hinsichtlich einer bestmöglichen Strömungsführung als auch im Hinblick auf eine einfache Fertigung vorteilhaft, wenn ein Teilgrundkörper des Zufuhrkanals im Querschnitt ein "U"-Profil aufweist.

Dies vereinfacht die Herstellung bei gleichzeitiger Flexibilität bzgl. der Querschnittsform des Zufuhrkanals. "U"-Profile sind leicht zu fertigen, z. B. auch mit gerundeten Eckbereichen, d.h. ohne nachteilige Kantungen. Im Weiteren können sie einfach mit einem anderen Werkstück verbunden werden, z. B. mit einem zweiten "U"-Profil. Als besonders vorteilhaft wird bzgl. besonderer Oberflächengüte eine Korrosion vorbeugende, formierte Schweißverbindung der Teilgrundkörper erachtet.

Durch stirnseitiges aneinanderfügen zweier "U"-Profile kann innenseitig ein glatter Übergang von einem "U"-Schenkel zum andern gewährleistet werden. Dies ist einerseits wirtschaftlich und wirkt sich andererseits wiederum positiv auf das Strömungs- und Antihaftverhalten des Zufuhrkanals aus, insbesondere bzgl. unerwünschter Verwirbelungen im Frischwasser und/oder in diesem mitgeführten Schwebstoffen.

Gemäß einer weiter vorteilhaften Ausführungsform kann ein Teilgrundkörper des Zufuhrkanals entlang dessen Verlaufs eine Querschnittsverjüngung aufweisen, insbesondere eine trapezförmige Querschnittsverjüngung.

Hierdurch kann z. B. dem im Verlauf des Zufuhrkanals abnehmenden Förderbedarfs an Frischwasser Rechnung getragen werden und/oder dem andernfalls dadurch verursachten, für die Durchmischung und/oder Freihalte- bzw. Freispüleffekt für die Einströmöffnungen nachteiligen Abfall an

Strömungsgeschwindigkeit des Frischwassers entgegengewirkt werden.

Auch eine verteilte Anordnung von Einströmöffnungen, insbesondere mit unterschiedlichen Einströmrichtungen ins Schwimmbecken, kann eine gute Verteilung und rasche Vermischung des zugeführten Frischwassers mit dem im Schwimmbecken befindlichen Badewasser ermöglichen.

Insbesondere im Hinblick auf erforderliche Wartungs- und/oder Reparaturarbeiten kann gemäß einer weiter vorteilhaften Ausführungsform der Erfindung der Zufuhrkanal und/oder eine diesen versorgende Zuleitung eine Revisionsöffnung umfassen, und/oder auch der Beckenboden. Eine Anordnung einer Revisionsöffnung in der Zuleitung hat den Vorteil, dass der Zufuhrkanal von außerhalb des Schwimmbeckens her zugängig ist und weder am Zufuhrkanal noch am Schwimmbeckenboden Änderungen und/oder Eingriffe erforderlich sind.. Eine Anordnung einer Revisionsöffnung im Zufuhrkanal hat demgegenüber den Vorteil, dass, in Verbindung mit einer entsprechend ausgebildeten Abdeckung, hierdurch gleichzeitig eine weitere Zufuhr von Frischwasser in das Schwimmbecken bereitgestellt werden kann. Damit kann zu Kontroll-, Wartungs- und/oder Reparaturzwecken ein Zugang ins Innere des Zufuhrkanals zur Verfügung gestellt werden. Insbesondere ermöglicht dies die Einbringung z. B. eines Hochdruckreinigers, eines sogenannten Kanalroboters und/oder anderer Wartungs- und/oder Reparaturmittel in den Zufuhrkanal.

Die Erfindung betrifft im Weiteren einen Zufuhrkanal gemäß Anspruch 10. Am Zufuhrkanal ist eine mit einer Bodenwand des Schwimmbeckens fest verbindbare äußere Oberfläche ausgebildet.

Damit können lose Abdeckung im Schwimmbeckeninneren und damit einhergehende Nachteile und Gefahren für Menschen und Geräte verhindert werden.

Im Weiteren betrifft die vorliegende Erfindung auch ein Verfahren zur Herstellung oder Umrüstung eines Schwimmbeckens oder dgl. gemäß Anspruch 12. Gemäß diesem Verfahren wird mit einer Bodenwand des Schwimmbeckens ein von deren Unterseite her angeordneter Zufuhrkanal für Frischwasser und/oder Wasseraufbereitungsmittel, im Bereich einer Öffnung der Bodenwand, fest verbunden, insbesondere verschweißt, so dass dessen äußere Oberfläche eine Schwimmbecken innenseitige Teilfläche des Schwimmbeckenbodens ausbildet.

### Ausführungsformen

Nachfolgend werden unter Bezug auf die beigefügten Figuren beispielhaft Ausführungsformen beschrieben.

Demgemäß zeigen:
- Figur 1:: beispielhaft und schematisch eine ausschnittsweise Schnittdarstellung in schräger Draufsicht auf ein Schwimmbecken oder dgl., umfassend eine Bodenwand und einen Zufuhrkanal,
- Figur 2:: wiederum beispielhaft und schematisch eine Draufsicht auf einen Zufuhrkanal,
- Figur 3:: eine alternative Ausführungsform zu Figur 2,
- Figur 4:: beispielhaft und schematisch eine Querschnittsdarstellung eines Zufuhrkanals und
- Figur 5:: eine ausschnittsweise Draufsicht auf einen Schwimmbeckenboden mit darin angeordneten Einströmöffnungen für Frischwasser und/oder Wasseraufbereitungsmittel aus einem darunterliegend angeordneten Zufuhrkanal.

Im Einzelnen zeigt die Figur 1 beispielhaft und schematisch eine ausschnittsweise Schnittdarstellung eines Schwimmbeckens 1 oder dgl., umfassend eine Bodenwand 2 und einen Zufuhrkanal 3 für Frischwasser und/oder Wasseraufbereitungsmittel. Die Bodenwand 2 umfasst beispielhaft zwei Bodenwand-Elemente 2.1 und 2.2, welche mittels einer Bodenwand-Verbindung 2.3, z. B. einer Schweißnaht, fluiddicht miteinander verbunden sind. Derart miteinander verbundene Bodenwand-Elemente 2.1 und 2.2 bilden schwimmbeckeninnenseitig den Schwimmbeckenboden aus, welcher an seinem Randbereich an eine Seitenwand 5 des Schwimmbeckens 1 anschließt. Die Seitenwand 5 schließt ihrerseits an eine Überlaufrinne 6 des Schwimmbeckens 1 an.

In den beiden Bodenwand-Elementen 2.1 und 2.2 sind in deren aneinanderstoßenden Stirnseiten, sich gegenüberliegend jeweils eine Ausnehmung 2.4 und 2.5 ausgebildet. Hier beispielhaft jeweils halbkreisförmig, sodass sich insgesamt eine kreisförmige Ausnehmung in diesem Bereich der Bodenwand 2 ergibt. Im Inneren dieser beispielhaft kreisförmig ausgebildeten Ausnehmung befindet sich ein Schwimmbeckenelement 7. Dieses kann entweder in der Bodenwand 2 und/oder in einer Wand 4 des Zufuhrkanals 3 ausgebildet oder separat ausgebildet und mit der Bodenwand 2 und/oder dem Zufuhrkanal 3 verbunden sein. Insbesondere bevorzugt wiederum mittels einer Schweißverbindung. Ein solches Schwimmbecken-Element 7 umfasst Einströmöffnungen 7.1, 7.2, 7.3 zur Zufuhr von Frischwasser und/oder Wasseraufbereitungsmitteln aus dem Zufuhrkanal 3 in das Schwimmbecken 1.

Die beiden dargestellten Einströmöffnungen 7.1 und 7.2 weisen seitliche Strömungskomponenten auf, um bspw. eine gute flächige Verteilung des zugeführten Frischwassers zu erzielen. Für eine ggf. zusätzlich oder alternativ gewünschte, vorzugsweise vertikale Frischwasserbeströmung kann die Einströmöffnung 7.3 mit einer im Wesentlichen vertikalen Strömungsführung ausgebildet sein. Abhängig vom Bedarf an Frischwasser können entlang des Strömungskanals 3 mehrere solcher Schwimmbecken-Elemente 7 angeordnet sein. Zur zusätzlichen Verbesserung der Verteilung des zugeführten Frischwassers kann die Ausrichtung der einzelnen Schwimmbecken-Elemente 7 zueinander, bzgl. deren seitlichen Strömungsführungen, verschieden sein. Bspw. um 45 Grad oder 90 Grad um eine vertikale Komponente verdreht.

In einer bevorzugten Ausführungsform ist das Schwimmbecken-Element 7 in der der Bodenwand 2 des Schwimmbeckens 1 zugewandten Wand 4 des Zufuhrkanals 3 ausgebildet. Der Schwimmbeckenboden 2 stellt mittels der darin ausgebildeten Ausnehmung 2.4, 2.5 den Fluiddurchgang von der Innenseite des Zufuhrkanals 3 ins Innere des Schwimmbeckens 1 zur Verfügung. Hierdurch ist es erfindungsgemäß möglich, die für die Frischwasserzufuhr ins Innere des Schwimmbeckens 1 erforderlichen Strukturen einerseits aufs Minimalste zu beschränken und andererseits, mit Ausnahme der Einströmöffnungen 7.1, 7.2 und 7.3 völlig ohne jegliche zusätzliche Vertiefungen, Schlitze, Nuten oder dgl. auszubilden und damit die von solchen Strukturen ausgehenden Nachteile und Gefahren für Personen und/oder Geräte, sowie auch für das Material des Schwimmbeckens 1 selbst, zu eliminieren.

Die Verbindung zwischen Beckenboden 2 und Zufuhrkanal 3 kann auf die fluiddichte Verbindung zwischen den Rändern der Ausnehmungen 2.4, 2.5 und der darunter angeordneten Wand 4 des Zufuhrkanals 3 reduziert werden. Ein weiterer Vorteil der Anordnung des Zufuhrkanals 3 unterhalb der Bodenwand 2 des Schwimmbeckens 1 liegt darin, dass bei der Fertigung des Schwimmbeckens 1 für die einzelnen Bodenwand-Elemente 2.1, 2.2 eine glatte und ebene Auflagefläche zur Verfügung gestellt werden kann, auf welcher diese einfach anzuordnen, auszurichten und schlussendlich miteinander zu verbinden sind.

Der Zufuhrkanal 3 ist aus zwei im Querschnitt als "U"-Profil ausgebildeten Elementen 3.1 und 3.2 zusammengesetzt. Diese können bspw. stirnseitig aneinandergefügt und entsprechend miteinander verbunden sein, bspw. verschweißt. Hierdurch kann eine im Hinblick auf eine möglichst widerstands- und verwirbelungsfreie Strömungsführung optimierte Zufuhrstruktur zur Verfügung gestellt werden. Im Inneren des hier beispielhaft einen rechteckigen Querschnitt aufweisenden Zufuhrkanals 3 sind keinerlei strömungshindernde Stabilisierungsstrukturen oder dgl. mehr erforderlich, wie sie bspw. durch die als Kantungen ausgebildeten Seitenwände von Abdeckungen oder Kanaldeckel von im Inneren von Schwimmbecken ausgebildeten Zufuhrkanälen herrühren würden.

Zur Fixierung des Zufuhrkanals 3, z. B. am Untergrund, sind an diesem Fixierelemente 3.3 angeordnet, hier bspw. in der Form eines Winkels mit Befestigungsloch.

Des Weiteren bildet in der Figur 1 ein Teil der äußeren Oberfläche 4.1 des Zufuhrkanals 3 eine mit der Bodenwand 2 verbundene, insbesondere damit verschweißte schwimmbeckeninnenseitige Teilfläche 2.6 des Schwimmbeckenbodens aus. Gemäß der in der Figur 1 gezeigten Ausführungsform handelt es sich hierbei um den innerhalb der aus den beiden Ausnehmungshälften 2.4 und 2.5 gebildeten Ausnehmung liegenden Bereich der Oberfläche 4.1 der Wand 4 des Zufuhrkanals 3. In dieser Ausführungsform umfasst diese Teilfläche 2.6 die beiden die Einströmöffnungen 7.1 und 7.2 begrenzenden Elemente 7.5 der Oberfläche 4.1, welche in Richtung Innenseite des Zufuhrkanals hin verformt sind und gegenüber dem zwischen ihnen verbleibenden Steg 7.6 in der Oberfläche 4.1 und sich selbst die Auslassöffnungen 7.1 und 7.2 für die Frischwasserzufuhr ausbilden (vgl. auch Fig. 4).

Alternativ hierzu kann auch eine vergleichsweise größere Öffnung in der Bodenwand 2 ausgebildet sein, entlang deren Ränder der Zufuhrkanal 3 fluiddicht mit ihr verbunden wird, wiederum vorzugsweise durch Verschweißen. Diese im Grunde als "Fenster" bezeichenbaren Ausnehmungen können in Bezug auf den Zufuhrkanal 3 so ausgebildet sein, dass dieser von der Unterseite der Bodenwand 2 an den Schwimmbeckenboden anliegend befestigbar ist und in der Höhe ein Versatz zwischen der äußeren Oberfläche 4.1 des Zufuhrkanals 3 und der innenseitigen Oberfläche der Bodenwand 2 des Schwimmbeckens ausgebildet ist. Oder, das "Fenster" in der Bodenwand 2 des Schwimmbeckens 1 ist im Verhältnis zum Zufuhrkanal 3 so groß, dass dieser darin eingesetzt und im Wesentlichen mit gleicher horizontaler Ausrichtung mit dieser verbunden werden kann, ebenfalls wiederum vorzugsweise durch Verschweißung, sodass insgesamt eine im Wesentlichen glatte Oberfläche ohne vertikalen Versatz ausgebildet werden kann.

Die Figur 2 zeigt beispielhaft und schematisch eine Draufsicht auf einen Zufuhrkanal 3 mit Fixierelementen 3.3 und Einströmöffnungen 7.1, 7.2, und 7.3. Ebenfalls beispielhaft ist hierzu an einer Stirnseite des Zufuhrkanals 3 eine diesen mit Frischwasser und/oder Wasseraufbereitungsmitteln versorgende Versorgungsleitung 8 dargestellt. Gemäß einer ersten Ausführungsform umfasst diese Versorgungsleitung 8 eine Revisionsöffnung 10, um bei Bedarf einen Zugang zum Inneren des Zufuhrkanals bereitstellen zu können. Alternativ oder zusätzlich hierzu kann eine Revisionsöffnung 10` auch in der Wand 4 des Zufuhrkanals ausgebildet sein, mit einer entsprechend ausgebildeten Abdeckung 10'1, bzw. 10.1 in der ersten Ausführung.

In Figur 3 ist eine zur Figur 2 alternative Ausführungsform eines Zufuhrkanals 3 gezeigt, in welcher die Einströmöffnungen 7.1 und 7.2 mit um bspw. 90 Grad gegeneinander verdreht ausgerichteten horizontalen bzw. zwischen horizontaler und vertikaler Ausrichtung liegenden Strömungsführungen dargestellt sind. Die Versorgungsleitung 8 ist hier über ein Winkelstück 8.1 stirnseitig an den Zufuhrkanal 3 angeschlossen.

Die Figur 4 zeigt eine Querschnittsdarstellung eines erfindungsgemäßen Zufuhrkanals mit darin ausgebildetem Schwimmbecken-Element 7. Zur Verdeutlichung der Strömungsführung sind Strömungspfeile 7.4 für die aus den Einströmöffnungen 7.1, 7.2 und 7.3 ausströmenden Wasserströme symbolisch dargestellt.

Die Figur 5 zeigt, wiederum beispielhaft und schematisch, vergleichsweise vergrößert dargestellt einen Ausschnitt einer Bodenwand 2, bestehend aus zwei entlang einer Bodenwand-Verbindung 2.3 miteinander verbundenen Bodenwand-Elementen 2.1 und 2.2. Innerhalb der aus den beiden Ausnehmungshälften 2.4 und 2.5 gebildeten Ausnehmung sind wiederum beispielhaft zwei Einströmöffnungen 7.1 und 7.2 mit horizontalen bzw. schräg zwischen horizontaler und vertikaler Ausrichtung liegenden Strömungsführungen dargestellt, und drei Einströmöffnungen 7.3 mit im Wesentlichen vertikaler Einströmrichtung. Die Strichelungen entlang der Bodenwand-Verbindung 2.3 und entlang der beiden, hier beispielhaft halbkreisförmigen Ausnehmungen 2.4 und 2.5 symbolisieren Schweißverbindungen 9, wie sie ebenfalls beispielhaft teilweise in der Figur 1 gezeigt sind.

### Bezugszeichenliste:

- 1: Schwimmbecken
- 2: Bodenwand
- 2.1: Bodenwand-Element
- 2.2: Bodenwand-Element
- 2.3: Bodenwand-Verbindung
- 2.4: Ausnehmung
- 2.5: Ausnehmung
- 2.6: Teilfläche
- 3: Zufuhrkanal
- 3.1: Element
- 3.2: Element
- 3.3: Element
- 4: Wand
- 4.1: Oberfläche
- 5: Seitenwand
- 6: Überlaufrinne
- 7: Schwimmbecken-Element
- 7.1: Einströmöffnung
- 7.2: Einströmöffnung
- 7.3: Einströmöffnung
- 7.4: Strömungspfeil
- 7.5: Element
- 7.6: Steg
- 8: Versorgungsleitung
- 8.1: Winkelstück
- 9: Schweißverbindung
- 10: Revisionsöffnung
- 10.1: Abdeckung
- 10`: Revisionsöffnung
- 10`1: Abdeckung

## Patentansprüche

1. Schwimmbecken (1) oder dgl., umfassend eine Bodenwand (2), insbesondere ein Bodenblech, und einen Zufuhrkanal (3) für Frischwasser und/oder Wasseraufbereitungsmittel, wobei der Zufuhrkanal (3) separat vom Schwimmbecken-Grundkörper ausgebildet und außerhalb des Schwimmbeckeninnenraums angeordnet ist und eine ebene Auflagefläche für die Bodenwand (2) bzw. das Bodenblech des Schwimmbeckens (1) ausbildet, **dadurch gekennzeichnet, dass** in einer Wand (4) des Zufuhrkanals (3), zur Innenseite des Schwimmbeckens (1) hin, abdeckungsfrei ausgebildete Einströmöffnungen (7.1, 7.2, 7.3) integriert sind, wobei die Einströmöffnungen (7.1, 7.2) seitliche Strömungskomponenten aufweisen, um eine gute flächige Verteilung des zugeführten Frischwassers zu erzielen und die Einströmöffnungen (7.1 und 7.2) begrenzende Elemente (7.5) der Oberfläche (4.1) des Zufuhrkanals (3) vorhanden sind, welche in Richtung Innenseite des Zufuhrkanals hin verformt sind und, dass zwischen einem zwischen den Elementen (7.5) verbleibenden Steg (7.6) in der Oberfläche (4.1) des Zufuhrkanals (3) und dem jeweiligen Element (7.5) selbst die Einströmöffnungen (7.1 und 7.2) für die Zufuhr von Frischwasser und/oder Wasseraufbereitungsmitteln ausgebildet sind.

2. Schwimmbecken (1) oder dgl., umfassend eine Bodenwand (2), insbesondere ein Bodenblech, und einen Zufuhrkanal (3) für Frischwasser und/oder Wasseraufbereitungsmittel, wobei der Zufuhrkanal (3) separat vom Schwimmbecken-Grundkörper ausgebildet und außerhalb des Schwimmbeckeninnenraums angeordnet ist und eine ebene Auflagefläche für die Bodenwand (2) bzw. das Bodenblech des Schwimmbeckens (1) ausbildet, wobei ein Teil der äußeren Oberfläche (4.1) des Zufuhrkanals (3) eine mit der Bodenwand (2) verbundene, insbesondere damit verschweißte, Schwimmbecken innenseitige Teilfläche (2.6) des Schwimmbeckenbodens ausbildet, **dadurch gekennzeichnet, dass** Einströmöffnungen (7.1, 7.2) in einer Wand (4) des Zufuhrkanals (3) seitliche Strömungskomponenten aufweisen, um eine gute flächige Verteilung des zugeführten Frischwassers zu erzielen, und die Einströmöffnungen (7.1 und 7.2) begrenzende Elemente (7.5) der Oberfläche (4.1) des Zufuhrkanals (3) in Richtung Innenseite des Zufuhrkanals hin verformt sind und gegenüber einem zwischen ihnen verbleibenden Steg (7.6) in der Oberfläche (4.1) des Zufuhrkanals (3) und dem jeweiligen Element (7.5) selbst die Einströmöffnungen (7.1 und 7.2) für die Frischwasserzufuhr ausgebildet sind.

3. Schwimmbecken (1) nach einem der vorangehenden Ansprüche, **dadurch gekennzeichnet, dass** die Einströmöffnungen (7.1, 7.2, 7.3) im Schwimmbecken verteilt angeordnet sind, um eine gute Verteilung und rasche Vermischung des zugeführten Frischwassers mit dem im Schwimmbecken befindlichen Badewasser zu ermöglichen.

4. Schwimmbecken (1) nach einem der vorangehenden Ansprüche, **dadurch gekennzeichnet, dass** die Einströmöffnungen (7.1, 7.2, 7.3) unterschiedliche Einströmrichtungen aufweisen.

5. Schwimmbecken (1) nach einem der vorangehenden Ansprüche, **dadurch gekennzeichnet, dass** im Grundkörper der Bodenwand (2) mindestens eine Öffnung (2.4, 2.5) vorgesehen ist, insbesondere für die Integration der abdeckungsfrei ausgebildeten Einströmöffnungen (7.1, 7.2, 7.3) und/oder für die Ausbildung der vom Zufuhrkanal (3) gebildeten Teilfläche (2.6) des Schwimmbeckenbodens.

6. Schwimmbecken (1) nach einem der vorangehenden Ansprüche, **dadurch gekennzeichnet, dass** der Zufuhrkanal (3) materialbündig mit der Bodenwand (2) verbunden ist.

7. Schwimmbecken (1) nach einem der vorangehenden Ansprüche, **dadurch gekennzeichnet, dass** ein Teilgrundkörper des Zufuhrkanals (3) im Querschnitt ein "U"-Profil aufweist.

8. Schwimmbecken (1) nach einem der vorangehenden Ansprüche, **dadurch gekennzeichnet, dass** ein Teilgrundkörper des Zufuhrkanals (3) entlang dessen Verlaufs eine Querschnittsverjüngung aufweist, insbesondere eine trapezförmige Querschnittsverjüngung.

9. Schwimmbecken (1) nach einem der vorangehenden Ansprüche, **dadurch gekennzeichnet, dass** der Zufuhrkanal (3) eine Revisionsöffnung umfasst, insbesondere an einer Stirnseite des Zufuhrkanals (3).

10. Zufuhrkanal (3) für Frischwasser und/oder Wasseraufbereitungsmittel zur diesbezüglichen Versorgung eines Schwimmbeckens (1), wobei der Zufuhrkanal (3) separat von einem Schwimmbecken-Grundkörper ausgebildet und außerhalb des Schwimmbeckeninnenraums angeordnet ist und eine ebene Auflagefläche für eine Bodenwand (2) bzw. ein Bodenblech des Schwimmbeckens (1) ausbildet, wobei am Zufuhrkanal (3) eine mit einer Bodenwand (2) des Schwimmbeckens (1) fest verbindbare äußere Oberfläche (4.1) ausgebildet ist, **dadurch gekennzeichnet, dass** Einströmöffnungen (7.1, 7.2) in einer Wand (4) des Zufuhrkanals (3) seitliche Strömungskomponenten aufweisen, um eine gute flächige Verteilung des zugeführten Frischwassers zu erzielen, und die Einströmöffnungen (7.1 und 7.2) begrenzende Elemente (7.5) der Oberfläche (4.1) des Zufuhrkanals (3) in Richtung Innenseite des Zufuhrkanals hin verformt sind und gegenüber einem zwischen ihnen verbleibenden Steg (7.6) in der Oberfläche (4.1) des Zufuhrkanals (3) und dem jeweiligen Element (7.5) selbst die Einströmöffnungen (7.1 und 7.2) für die Frischwasserzufuhr ausgebildet sind.

11. Zufuhrkanal (3) nach Anspruch 10, **dadurch gekennzeichnet, dass** ein Teilgrundkörper des Zufuhrkanals im Querschnitt ein "U"-Profil aufweist.

12. Verfahren zur Herstellung oder Umrüstung eines Schwimmbeckens (1) oder dgl., wobei separat vom Schwimmbecken-Grundkörper ein Zufuhrkanal (3) für Frischwasser und/oder Wasseraufbereitungsmittel ausgebildet und außerhalb des Schwimmbeckeninnenraums angeordnet wird, um eine ebene Auflagefläche für die Bodenwand (2) bzw. das Bodenblech des Schwimmbeckens (1) auszubilden, wobei der Zufuhrkanal (3) von deren Unterseite her an der Bodenwand (2) des Schwimmbeckens (1) angeordnet wird, und im Bereich einer Öffnung der Bodenwand (2) fest mit dieser verbunden, insbesondere verschweißt wird, so dass dessen äußere Oberfläche (4.1) eine Schwimmbecken innenseitige Teilfläche des Schwimmbeckenbodens ausbildet, **dadurch gekennzeichnet, dass** Einströmöffnungen (7.1, 7.2) in einer Wand (4) des Zufuhrkanals (3) seitliche Strömungskomponenten ausgebilden, um eine gute flächige Verteilung des zugeführten Frischwassers zu erzielen, und die Einströmöffnungen (7.1 und 7.2) begrenzende Elemente (7.5) der Oberfläche (4.1) des Zufuhrkanals (3) in Richtung Innenseite des Zufuhrkanals hin verformt werden und gegenüber einem zwischen ihnen verbleibenden Steg (7.6) in der Oberfläche (4.1) des Zufuhrkanals (3) und dem jeweiligen Element (7.5) selbst die Einströmöffnungen (7.1 und 7.2) für die Frischwasserzufuhr ausgebildet wird.

## Claims

1. Swimming pool (1) or the like, comprising a bottom wall (2), in particular a bottom metal sheet, and a feed channel (3) for fresh water and/or water treating agents, wherein the feed channel (3) is formed separately from the main body of the swimming pool and is arranged outside the interior space of the swimming pool and forms a flat bearing surface for the bottom wall (2) and/or the bottom metal sheet of the swimming pool (1), **characterized in that** inflow openings (7.1, 7.2, 7.3), formed without any covering, are integrated in a wall (4) of the feed channel (3), towards the inner side of the swimming pool (1), wherein the inflow openings (7.1, 7.2) have lateral flow components in order to achieve a good area-wide distribution of the fresh water fed in and there are elements (7.5) of the surface (4.1) of the feed channel (3) that delimit the inflow openings (7.1 and 7.2) and are deformed in the direction of the inner side of the feed channel, and **in that** the inflow openings (7.1 and 7.2) for feeding in fresh water and/or water treating agents are formed between a crosspiece (7.6), remaining between the elements (7.5), in the surface (4.1) of the feed channel (3) and the respective element (7.5) itself.

2. Swimming pool (1) or the like, comprising a bottom wall (2), in particular a bottom metal sheet, and a feed channel (3) for fresh water and/or water treating agents, wherein the feed channel (3) is formed separately from the main body of the swimming pool and is arranged outside the interior space of the swimming pool and forms a flat bearing surface for the bottom wall (2) and/or the bottom metal sheet of the swimming pool (1), wherein part of the outer surface (4.1) of the feed channel (3) forms a partial surface (2.6) of the bottom of the swimming pool on the inner side of the swimming pool that is connected to the bottom wall (2), in particular is welded to it, **characterized in that** inflow openings (7.1, 7.2) in a wall (4) of the feed channel (3) have lateral flow components in order to achieve a good area-wide distribution of the fresh water fed in, and elements (7.5) of the surface (4.1) of the feed channel (3) that delimit the inflow openings (7.1 and 7.2) are deformed in the direction of the inner side of the feed channel and the inflow openings (7.1 and 7.2) for feeding in fresh water are formed with respect to a crosspiece (7.6), remaining between them, in the surface (4.1) of the feed channel (3) and the respective element (7.5) itself.

3. Swimming pool (1) according to one of the preceding claims, **characterized in that** the inflow openings (7.1, 7.2, 7.3) are arranged distributed in the swimming pool in order to allow a good distribution and rapid mixing of the fresh water fed in with the bathing water contained in the swimming pool.

4. Swimming pool (1) according to one of the preceding claims, **characterized in that** the inflow openings (7.1, 7.2, 7.3) have different inflow directions.

5. Swimming pool (1) according to one of the preceding claims, **characterized in that** at least one opening (2.4, 2.5) is provided in the main body of the bottom wall (2), in particular for the integration of the inflow openings (7.1, 7.2, 7.3), formed without any covering, and/or for the formation of the partial surface (2.6) of the bottom of the swimming pool that is formed by the feed channel (3) .

6. Swimming pool (1) according to one of the preceding claims, **characterized in that** the feed channel (3) is connected material-flush to the bottom wall (2).

7. Swimming pool (1) according to one of the preceding claims, **characterized in that** a partial main body of the feed channel (3) has a "U" profile in cross section.

8. Swimming pool (1) according to one of the preceding claims, **characterized in that** a partial main body of the feed channel (3) has a cross-sectional narrowing, in particular a trapezoidal cross-sectional narrowing, along its course.

9. Swimming pool (1) according to one of the preceding claims, **characterized in that** the feed channel (3) comprises an inspection opening, in particular on an end face of the feed channel (3).

10. Feed channel (3) for fresh water and/or water treating agents for supplying a swimming pool (1) in this respect, wherein the feed channel (3) is formed separately from a main body of the swimming pool and is arranged outside the interior space of the swimming pool and forms a flat bearing surface for a bottom wall (2) and/or a bottom metal sheet of the swimming pool (1), wherein an outer surface (4.1) which can be securely connected to a bottom wall (2) of the swimming pool (1) is formed on the feed channel (3), **characterized in that** inflow openings (7.1, 7.2) in a wall (4) of the feed channel (3) have lateral flow components in order to achieve a good area-wide distribution of the fresh water fed in, and elements (7.5) of the surface (4.1) of the feed channel (3) that delimit the inflow openings (7.1 and 7.2) are deformed in the direction of the inner side of the feed channel and the inflow openings (7.1 and 7.2) for feeding in fresh water are formed with respect to a crosspiece (7.6), remaining between them, in the surface (4.1) of the feed channel (3) and the respective element (7.5) itself.

11. Feed channel (3) according to Claim 10, **characterized in that** a partial main body of the feed channel has a "U" profile in cross section.

12. Method for producing or converting a swimming pool (1) or the like, wherein a feed channel (3) for fresh water and/or water treating agents is formed separately from the main body of the swimming pool and is arranged outside the interior space of the swimming pool in order to form a flat bearing surface for the bottom wall (2) and/or the bottom metal sheet of the swimming pool (1), wherein the feed channel (3) is arranged from its underside on the bottom wall (2) of the swimming pool (1), and in the region of an opening in the bottom wall (2) is securely connected, in particular welded, to the latter, so that its outer surface (4.1) forms a partial surface of the bottom of the swimming pool on the inner side of the swimming pool, **characterized in that** inflow openings (7.1, 7.2) in a wall (4) of the feed channel (3) form lateral flow components in order to achieve a good area-wide distribution of the fresh water fed in, and elements (7.5) of the surface (4.1) of the feed channel (3) that delimit the inflow openings (7.1 and 7.2) are deformed in the direction of the inner side of the feed channel and the inflow openings (7.1 and 7.2) for feeding in fresh water are formed with respect to a crosspiece (7.6), remaining between them, in the surface (4.1) of the feed channel (3) and the respective element (7.5) itself.

## Revendications

1. Bassin de natation (1) ou similaire, comprenant une paroi de fond (2), notamment une tôle de fond, et un canal d'amenée (3) pour de l'eau fraîche et/ou des agents de traitement de l'eau, le canal d'amenée (3) étant réalisé séparément du corps de base de bassin de natation et étant agencé à l'extérieur de l'espace intérieur de bassin de natation et réalisant une surface d'appui plane pour la paroi de fond (2) et/ou la tôle de fond du bassin de natation (1), **caractérisé en ce que** des ouvertures d'entrée (7.1, 7.2, 7.3) réalisées sans couverture sont intégrées dans une paroi (4) du canal d'amenée (3), vers le côté intérieur du bassin de natation (1), les ouvertures d'entrée (7.1, 7.2) présentant des composants d'écoulement latéraux afin d'obtenir une bonne répartition en surface de l'eau fraîche amenée et des éléments (7.5) de la surface (4.1) du canal d'amenée (3) délimitant les ouvertures d'entrée (7.1 et 7.2) étant présents, qui sont déformés en direction du côté intérieur du canal d'amenée, et **en ce que** les ouvertures d'entrée (7.1 et 7.2) pour l'amenée d'eau fraîche et/ou d'agents de traitement de l'eau sont réalisées entre une nervure (7.6) subsistant entre les éléments (7.5) dans la surface (4.1) du canal d'amenée (3) et l'élément respectif (7.5) lui-même.

2. Bassin de natation (1) ou similaire, comprenant une paroi de fond (2), notamment une tôle de fond, et un canal d'amenée (3) pour de l'eau fraîche et/ou des agents de traitement de l'eau, le canal d'amenée (3) étant réalisé séparément du corps de base de bassin de natation et étant agencé à l'extérieur de l'espace intérieur de bassin de natation et réalisant une surface d'appui plane pour la paroi de fond (2) et/ou la tôle de fond du bassin de natation (1), une partie de la surface extérieure (4.1) du canal d'amenée (3) réalisant une surface partielle (2.6) du fond de bassin de natation, côté intérieur du bassin de natation, reliée à la paroi de fond (2), notamment soudée à celle-ci, **caractérisé en ce que** des ouvertures d'entrée (7.1, 7.2) dans une paroi (4) du canal d'amenée (3) présentent des composants d'écoulement latéraux afin d'obtenir une bonne répartition en surface de l'eau fraîche amenée, et des éléments (7.5) de la surface (4.1) du canal d'amenée (3) délimitant les ouvertures d'entrée (7.1 et 7.2) sont déformés en direction du côté intérieur du canal d'amenée, et les ouvertures d'entrée (7.1 et 7.2) pour l'amenée d'eau fraîche sont réalisées par rapport à une nervure (7.6) subsistant entre eux dans la surface (4.1) du canal d'amenée (3) et l'élément respectif (7.5) lui-même.

3. Bassin de natation (1) selon l'une quelconque des revendications précédentes, **caractérisé en ce que** les ouvertures d'entrée (7.1, 7.2, 7.3) sont agencées de manière répartie dans le bassin de natation afin de permettre une bonne répartition et un mélange rapide de l'eau fraîche amenée avec l'eau de baignade se trouvant dans le bassin de natation.

4. Bassin de natation (1) selon l'une quelconque des revendications précédentes, **caractérisé en ce que** les ouvertures d'entrée (7.1, 7.2, 7.3) présentent des directions d'entrée différentes.

5. Bassin de natation (1) selon l'une quelconque des revendications précédentes, **caractérisé en ce qu'**au moins une ouverture (2.4, 2.5) est prévue dans le corps de base de la paroi de fond (2), notamment pour l'intégration des ouvertures d'entrée (7.1, 7.2, 7.3) réalisées sans couverture et/ou pour la réalisation de la surface partielle (2.6) du fond de bassin de natation formée par le canal d'amenée (3).

6. Bassin de natation (1) selon l'une quelconque des revendications précédentes, **caractérisé en ce que** le canal d'amenée (3) est relié à la paroi de fond (2) de manière à être à fleur de matériau.

7. Bassin de natation (1) selon l'une quelconque des revendications précédentes, **caractérisé en ce qu'**un corps de base partiel du canal d'amenée (3) présente un profil en « U » en section transversale.

8. Bassin de natation (1) selon l'une quelconque des revendications précédentes, **caractérisé en ce qu'**un corps de base partiel du canal d'amenée (3) présente le long de son tracé un rétrécissement de la section transversale, notamment un rétrécissement de la section transversale en forme de trapèze.

9. Bassin de natation (1) selon l'une quelconque des revendications précédentes, **caractérisé en ce que** le canal d'amenée (3) comprend une ouverture de révision, notamment sur un côté frontal du canal d'amenée (3).

10. Canal d'amenée (3) pour de l'eau fraîche et/ou des agents de traitement de l'eau pour l'alimentation à cet effet d'un bassin de natation (1), le canal d'amenée (3) étant réalisé séparément d'un corps de base de bassin de natation et étant agencé à l'extérieur de l'espace intérieur de bassin de natation et réalisant une surface d'appui plane pour une paroi de fond (2) et/ou une tôle de fond du bassin de natation (1), une surface extérieure (4.1) pouvant être reliée de manière fixe à une paroi de fond (2) du bassin de natation (1) étant réalisée sur le canal d'amenée (3), **caractérisé en ce que** des ouvertures d'entrée (7.1, 7.2) dans une paroi (4) du canal d'amenée (3) présentent des composants d'écoulement latéraux afin d'obtenir une bonne répartition en surface de l'eau fraîche amenée, et des éléments (7.5) de la surface (4.1) du canal d'amenée (3) délimitant les ouvertures d'entrée (7.1 et 7.2) sont déformés en direction du côté intérieur du canal d'amenée, et les ouvertures d'entrée (7.1 et 7.2) pour l'amenée d'eau fraîche sont réalisées par rapport à une nervure (7.6) subsistant entre eux dans la surface (4.1) du canal d'amenée (3) et l'élément respectif (7.5) lui-même.

11. Canal d'amenée (3) selon la revendication 10, **caractérisé en ce qu'**un corps de base partiel du canal d'amenée présente un profil en « U » en section transversale.

12. Procédé de fabrication ou de transformation d'un bassin de natation (1) ou similaire, dans lequel un canal d'amenée (3) pour de l'eau fraîche et/ou des agents de traitement de l'eau est réalisé séparément du corps de base de bassin de natation et est agencé à l'extérieur de l'espace intérieur de bassin de natation, afin d'obtenir une surface d'appui plane pour la paroi de fond (2) et/ou la tôle de fond du bassin de natation (1), le canal d'amenée (3) étant agencé sur la paroi de fond (2) du bassin de natation (1) à partir de son côté inférieur, et étant relié fixement, notamment soudé, à la paroi de fond (2) dans la zone d'une ouverture de celle-ci, de telle sorte que sa surface extérieure (4.1) réalise une surface partielle du fond de bassin de natation, côté intérieur du bassin de natation, **caractérisé en ce que** des ouvertures d'entrée (7.1, 7.2) dans une paroi (4) du canal d'amenée (3) réalisent des composants d'écoulement latéraux afin d'obtenir une bonne répartition en surface de l'eau fraîche amenée, et des éléments (7.5) de la surface (4.1) du canal d'amenée (3) délimitant les ouvertures d'entrée (7.1 et 7.2) sont déformés en direction du côté intérieur du canal d'amenée, et les ouvertures d'entrée (7.1 et 7.2) pour l'amenée d'eau fraîche sont réalisées par rapport à une nervure (7.6) subsistant entre eux dans la surface (4.1) du canal d'amenée (3) et l'élément respectif (7.5) lui-même.
